# EUROPÄISCHE PATENTANMELDUNG

(11) **EP 0 211 193 A1**
(43) Veröffentlichungstag der Anmeldung: **25.02.1987**
(21) Anmeldenummer: 86108127.1
(22) Anmeldetag: 13.06.1986
(51) Int. Cl.: H01R 13/658

(54) **Vorrichtung zur Verbindung der Schirmung mehrpoliger Stecker mit der Erdpotentialschicht eines Baugruppenträgers**

(30) Priorität: 10.07.1985 DE 3524670
(71) Anmelder: SIEMENS AKTIENGESELLSCHAFT, 80333 München (DE)
(72) Erfinder: Seidel, Peter, D-8038 Gröbenzell (DE); Pelzl, Leo, Ing. grad., D-8150 Holzkirchen (DE); Zell, Karl, Dipl.-Ing., D-8134 Niederpöcking (DE)

(57) **Zusammenfassung**

Die Steckerleisten (3) des Steckers (4) tauchen während des Steckens des Steckers (4) teilweise in Durchbrüche (1) einer Zentrierleiste (2) ein. Auf den Seitenflächen dieser Durchbrüche (1) ist eine metallische, elektrisch leitende Schicht aufgebracht und die Schirmung (11) des Steckers (4) ist derart mit Federelementen (13) versehen, daß diese im gesteckten Zustand des Steckers (4) an der metallischen Schicht federnd anliegen. Des weiteren sind Mittel vorgesehen, die die metallische Schicht der einzelnen Durchbrüche (1) elektrisch untereinander und mit der Erdpotentialschicht eines Baugruppenträgers (10) verbinden.

## Beschreibung

Die Erfindung bezieht sich auf eine Vorrichtung zur Verbindung der Schirmung eines Steckers einer mehrpoligen Steckverbindung mit der Erdpotentialschicht eines Baugruppenträgers, bei der der Stecker während des Steckvorgangs teilweise in Durchbrüche einer Zentrierleiste eintaucht.

Durch die DE-PS 27 40 684 ist bekannt, daß die Schirmung eines Schaltkabels auf der Trägerplatine einer Baugruppe befestigt und beim Einschieben des Kabelstekkers über Kontaktelemente mit der Erdpotentialschicht eines Baugruppenträgers elektrisch verbunden wird. Die Kontaktelemente sind am Baugruppenträger als Kontaktfedern ausgebildet. Die Schirmungskappen sind mit geeigneten Kontaktflächen versehen, auf die die Kontaktfedern im gesteckten Zustand des Steckers drücken und somit die Schirmungskappen mit der Erdpotentialschicht elektrisch verbinden. Die erhöhten Signalverarbeitungsgeschwindigkeiten und damit stärkere Störfelder der Signalleitungen sowie die wachsende Polzahl der Steckverbindungen erfordern eine Einbeziehung der in der Steckvorrichtung vorhandenen Zentrierleiste in das Schirmungskonzept.

Der Erfindung liegt nun die Aufgabe zugrunde, die mehrpolige Steckverbindung so auszugestalten, daß bei der Verbindung des Steckers mit der Erdpotentialschicht des Baugruppenträgers auch die Zentrierleiste in das Schirmungskonzept der Steckverbindung mit einbezogen wird. Die Lösung dieser Aufgabe wird ausgehend von der eingangs beschriebenen Vorrichtung durch die kennzeichnenden Merkmale des Anspruchs 1 definiert.

Der Vorteil der Erfindung liegt insbesondere darin, daß die Verbindung zur Erdpotentialschicht des Baugruppenträges und die Schirmung der Bereiche der Zentrierleiste, in denen die Signalleitungen geführt sind, durch eine einzige Vorrichtung erfolgt, die zudem nur sehr wenig Einbauraum beansprucht.

Eine Weiterbildung der Erfindung sieht vor, daß die Federelemente an metallischen Schirmungskappen des Stekkers angeordnet sind. Die Federelemente können sowohl mittels Befestigungselementen an der Schirmung des Stekkers angebracht als auch direkt an der Schirmung ausgebildet werden.

Eine weitere vorteilhafte Weiterbildung sieht Federelemente an metallischen Schirmelementen vor, die sich im Innenraum einer Kunststoffkappe des Steckers befinden. Das metallische Schirmelement, an dem die Federelemente ausgebildet sind, kann nahezu allen Ausgestaltungen des Innenraums der Kunststoffkappe angepaßt werden, wobei die erforderliche Schirmwirkung durch unterschiedlich große Schirmflächen erzielt werden kann.

Weitere vorteilhafte Weiterbildungen der Erfindung sind den Unteransprüchen zu entnehmen.

Im folgenden wird ein Ausführungsbeispiel der Erfindung anhand der Zeichnung näher erläutert. Die Figur zeigt eine mit mehreren Durchbrüchen 1 versehene Zentrierleisten 2. In diese Durchbrüche 1 tauchen jeweils Steckerleisten 3 eines Steckers 4 während des Steckens in Richtung A annähernd vollständig ein. Der den Steckerleisten 3 gegenüberliegende Bereich der Durchbrüche 1 der Zentrierleiste 2 ist mit nicht dargestellten Öffnungen versehen, die dem Durchtritt wiederum nicht dargestellter, auf einer Verdrahtungsplatte 5 angeordneter Gegenkontaktelemente der Steckvorrichtung dienen. Die Seitenflächen der Durchbrüche 1 sind mit einer metallischen, elektrisch leitenden Schicht versehen, die in der Figur durch eine 45° -Schraffur gekennzeichnet ist. Die dem Stecker 4 zugewandte Außenfläche 6 sowie die Stirnseiten 7 und die Außenseiten der Befestigungsvorrichtung 8 der Zentrierleiste (2) weisen ebenfalls eine metallische Schicht auf. Diese Schicht verbindet die metallischen Schichten der Durchbrüche 1 untereinander und stellt über die metallischen Befestigungsschrauben 9 die elektrische Verbindung zur Erdpotentialschicht des Baugruppenträgers 10 her. Der Stecker 4 ist mit einer metallischen Schirmungskappe 11 versehen, die die einzelnen nicht geschirmten Schaltdrähte eines mit der Steckerleiste 3 elektrisch verbundenen Schaltkabels 12 annähernd vollständig umgibt. An den zur Steckerleiste 3 weisenden Rändern der Schirmungskappe 11 sind metallische Federelemente 13 derart angebracht, daß diese im gesteckten Zustand des Steckers 4 teilweise in an den Längsseitenflächen der Durchbrüche 1 befindlichen Aussparungen 14 der Zentrierleiste 2 eingreifen und federnd an der metallischen Schicht der Durchbrüche 1 anliegen. Die zur Zentrierleiste 2 weisenden Enden der Federelemente 13 sind bogenförmig ausgestaltet. Anstelle der metallischen Schirmungskappe 11 kann der Stecker 4 mit einer nicht dargestellten Kunststoffkappe ausgerüstet sein. In diesem Falle sind die Federelemente 13 an metallischen, im Innenraum der Kunststoffkappe befindlichen Schirmelementen (nicht dargestellt) angeordnet.

## Patentansprüche

1. Vorrichtung zur Verbindung der Schirmung eines Steckers einer mehrpoligen Steckverbindung mit der Erdpotentialschicht eines Baugruppenträgers, bei der der Stecker während des Steckvorgangs teilweise in Durchbrüche einer Zentrierleiste eintaucht, **dadurch gekennzeichnet**, daß auf den Seitenflächen der Durchbrüche (1) eine metallische, elektrisch leitende Schicht aufgebracht ist, daß die Schirmung (11) des mehrpoligen Steckers (4) mit Federelementen (13) versehen ist, die im gesteckten Zustand des Steckers (4) an der metallischen Schicht der Seitenflächen federnd anliegen und daß Mittel vorgesehen sind, die die metallische Schicht der einzelnen Durchbrüche (1) elektrisch untereinander und mit der Erdpotentialschicht des Baugruppenträgers (10) verbinden.

2. Vorrichtung nach Anspruch 1, **dadurch gekennzeichnet**, daß die Federelemente (13) an einer metallischen Schirmungskappe (11) des Stekkers angeordnet sind.

3. Vorrichtung nach Anspruch 1, **dadurch gekennzeichnet**, daß die Federelemente (13) an metallischen Schirmelementen, die sich im Innenraum einer Kunststoffkappe des Steckers (4) befinden, angeordnet sind.

4. Vorrichtung nach Anspruch 1, **dadurch gekennzeichnet**, daß die Mittel, die die metallische Schicht der einzelnen Durchbrüche (1) elektrisch untereinander und mit der Erdpotentialschicht des Baugruppenträgers (10) verbinden, aus galvanisch oder durch Bedampfen aufgebrachten Schichten oder einer me tallischen Klebefolie oder aus geformten Verbindungsblechen bestehen.

5. Vorriichtung nach einem der vorhergehenden Ansprüche, **dadurch gekennzeichnet**, daß die Mittel, welche die metallische Schicht der Durchbrüche (1) mit Erdpotential des Baugruppenträgers (10) verbinden, in den Bereichen der Befestigungsvorrichtungen (8) der Zentrierleiste (2) angeordnet sind und diese, nachdem die Zentrierleiste (2) am Baugruppenträger (10) befestigt ist, entweder am Baugruppenträger (10) direkt oder an den metallischen Befestigungsmitteln (9) anliegen.

6. Vorrichtung nach einem der vorhergehenden Ansprüche, **dadurch gekennzeichnet**, daß die metallische Schicht in den Durchbrüchen 1 der Zentrierleiste (2) wenigstens in den Bereichen aufgebracht ist, an denen die Federelemente (13) anliegen.
